# EUROPÄISCHE PATENTSCHRIFT

(11) **EP 0 528 372 B1**
(45) Veröffentlichungstag und Bekanntmachung des Hinweises auf die Patenterteilung: **24.01.1996**
(21) Anmeldenummer: 92113895.4
(22) Anmeldetag: 14.08.1992
(51) Int. Cl.: F26B 13/10, F26B 21/00

(54) **Vorrichtung zum berührungsfreien Führen eines beschichteten Materialbandes**
Apparatus for contactless guiding of a coated web
Dispositif pour le guidage sans contact d'une bande continue revêtue

(30) Priorität: 21.08.1991 DE 4127602
(43) Veröffentlichungstag der Anmeldung: 24.02.1993
(73) Patentinhaber: HOECHST AKTIENGESELLSCHAFT, D-65926 Frankfurt am Main (DE)
(72) Erfinder: Faust, Horst, W-6222 Geisenheim-Johannisberg (DE); Stroszynski, Joachim, W-6200 Wiesbaden (DE)

(56) Entgegenhaltungen:
- EP-A- 0 414 125
- WO-A-90/03099
- CH-A- 459 070
- DE-B- 1 143 474
- DE-C- 970 045
- GB-A- 847 548
- US-A- 2 691 225

## Beschreibung

Die Erfindung betrifft eine Vorrichtung zum berührungsfreien Führen eines beschichteten Materialbandes durch einen Trockner mit Hilfe eines erwärmten Gases, bei der unterhalb des Materialbandes in gleichmäßigen Abständen voneinander Führungselemente angeordnet sind, von denen jedes eine gasdurchlässige Führungsfläche aufweist, die der Unterseite des Materialbandes zugewandt ist, mit einer Versorgungsleitung für die Gaszufuhr zu den Führungselementen, die von der Leitung für die Versorgung des Trockners mit Trocknungsgas bzw. Trocknungsluft getrennt ist und eigenständig betrieben wird.

Eine derartige Vorrichtung ist aus dem Dokument EP-A 0 414 125 bekannt und weist ein unteres Gas- bzw. Luftzufuhrsystem und ein oberes Gas- bzw. Luftzufuhrsystem auf. Das Trägermaterialband wird ohne mechanische Unterstützung von Führungselementen mit heißer Zuluft bzw. Gas angeströmt, die ein Tragpolster bildet, und die Abluft bzw. das Abgas wird durch Rücksaugkanäle abgeführt. Schlitze für die Gas- bzw. Luftzufuhr und Rücksaugkanäle für die Gas- bzw. Luftabfuhr sind abwechselnd in dem unteren Gas- bzw. Luftzufuhrsystem angeordnet. Das obere Gas- bzw. Luftzufuhrsystem ist in Abschnitte für die Zu- und Abluft unterteilt, wobei jeder Abschnitt aus zwei Filterplatten aus porigem Material besteht. Im oberen Gas- bzw. Luftzufuhrsystem wird die Zuluft durch Leitbleche auf das Trägermaterial gelenkt und über die Trägermaterialbahn als Rückstromluft bzw. -gas zurückgeführt.

Aus der DE-C 11 43 474 ist ein Schwebetrockner zum gleichmäßigen Zuführen eines dampf- oder gasförmigen Mediums auf die Ober- und Unterseite einer Warenbahn bekannt, bei dem Düsenöffnungen in der Mitte, von Wänden eines Düsengehäuses, einen geringeren Abstand von der Warenbahn aufweisen als an den Seiten. Quer zur Warenbahn angeordnete luft- bzw. gasdurchlässige Führungselemente sind nicht vorhanden.

Die US-A - 2,691,225 betrifft eine Trocknungs- bzw. eine Behandlungsvorrichtung für eine Warenbahn, in der nahe der Unterseite und Oberseite der Warenbahn, die über Rollen durch ein Gehäuse der Vorrichtung geführt ist, gasabgebende Rohre quer zur Warenbahn angeordnet sind. Gleichfalls quer zur Warenbahn sind Gasabzugsrohre in einem größeren Abstand als die gasabgebenden Rohre zu der Warenbahn angeordnet. Die gasabgebenden Rohre besitzen zumindest eine Perforation oder einen Schlitz, der zu der Warenbahn hinweist.

Das berührungsfreie Führen eines Materialbandes in einer Antrocknungszone über eine gasdurchlässige planare oder gekrümmte Fläche mit Hilfe eines erwärmenden Gases ist in der GB-A - 847 548 beschrieben. Das Materialband wird von einem Gasfilm mit einer Dicke von kleiner/gleich 1 mm getragen, der senkrecht zu der Längs- und Laufrichtung das Materialband anströmt, wobei der Gasstrom unterhalb und in Längsrichtung des Materialbandes mehrfach unterbrochen ist.

Es ist heute Stand der Technik, in Schwebetrocknern für Folien- oder Metallbänder mit Hilfe eines Tragluftdüsensystems berührungslos eine Oberflächenbehandlung vorzunehmen (Zeitschrift "gas wärme international", Band 24 (1975), Nr. 12, S. 527 bis 531). Es wird dabei die mit Lösungsmittel angereicherte Trocknerluft direkt in den Düsenfeldern wieder abgesaugt, um die unerwünschte Transversalströmung zu beseitigen. Dies ergibt sogenannte Düsentrockner bzw. Prallstrahltrockner, bei denen vor allem die staupunktähnliche Strömung einzelner Düsen nachteilig ist, die sowohl bei laminarer als auch bei turbulenter Strömungsform zu strömungsphysikalischen Instabilitäten neigt, die insbesondere bei niederviskosen Flüssigkeitsfilmen zwangsläufig zu irreversiblen Trocknungsstrukturen führen.

Zur Vermeidung von staupunktartigen Strömungen im Anfangsbereich der Trocknerapparatur wird nach der PCT-Anmeldung WO 82/03450 die Trocknerluft aus einem Vorraum über geeignete Einlaßöffnungen und Strömungsabweiser in einen beruhigten Zwischenraum geführt, von dort aus gelangt ein Teil der Trocknerluft über ein in unmittelbarer Nähe zum Flüssigkeitsstrahl angeordnetes poröses Filterelement auf die zu trocknende Bahn. Die Wirkungsweise einer solchen Trocknung beruht darauf, daß sich zwischen dem porösen Schutzschild und dem zu trocknenden Flüssigkeitsfilm eine beruhigte, an Lösungsmittel jedoch hoch angereicherte, schwache Luftströmung ausbildet, die durch Austausch mit der über dem porösen Medium transversal abströmenden Restluft ständig erneuert wird und somit, aufgrund der relativ kurzen Baulänge, eine Vortrockung des Flüssigkeitsfilms mit verminderter Neigung zu Meliererscheinungen erzielt wird.

Diese Art Trocknung ist überwiegend gekennzeichnet durch Diffusion des Lösungsmitteldampf-/Luftgemisches durch den porösen Schutzschild, womit bei nahezu vollständig fehlendem konvektivem Abtransport innerhalb des Raumes zwischen Band und Schutzschild eine vollständige Austrocknung des Flüssigkeitsfilms nur bei sehr großen Trocknerlängen oder unter Hinzuschalten nachgeordneter Hilfstrockner möglich wird.

Bei der Trocknung großflächiger bahnförmiger Güter, auf denen Flüssigkeitsschichten aufgetragen sind, werden unterschiedliche Trocknungsverfahren und Trocknungsvorrichtungen angewandt. Typische Trocknungsgüter sind beispielsweise Metall- oder Kunststoffbänder, auf denen Flüssigkeitsschichten aufgebracht sind, die in der Regel aus verdampfbaren Lösungskomponenten, die während des Trocknungsprozesses aus dem Flüssigkeitsfilm entfernt werden und aus nicht-verdampfbaren Komponenten bestehen, die nach der Trocknung auf dem Trägermaterial zurückbleiben. Im allgemeinen werden solche zu trocknenden Bahnen zunächst durch eine Antrocknungszone und anschließend durch die eigentliche Trocknungszone hindurchgeführt. Die Oberflächen der Trägermaterialien erhalten durch die Beschichtung spezielle Eigenschaften, die erst nach dem Trocknungsprozeß in der Form vorliegen, wie sie für die spätere Anwendung erwünscht sind. Als Beispiel hierzu kann die Beschichtung von Metallbändern, insbesondere Aluminiumbändern, mit lichtempfindlichen Schichten genannt werden, die zu Druckplatten konfektioniert werden. Die Beschichtung von Metallbändern oder Kunststoffolien mit einem lösungsmittelhaltigen Naßfilm, im folgenden Flüssigkeitsfilm bezeichnet, und dessen anschließende Trocknung stellen einen Vorgang dar, der besonderer Anlagen bedarf, um die gewünschte Produktqualität der Schichten sicherzustellen. Wesentlich sind hierbei die Verfahrensschritte der Antrocknung und der endgültigen Filmtrocknung als abschließende Verfahrensmaßnahmen der Beschichtung.

Die gleichmäßige Trocknung der verblasungsempfindlichen Beschichtungen auf dem Trägermaterial in Trocknern, in denen eine Trocknerluftströmung parallel zum beschichteten Band verläuft, wird hauptsächlich durch mechanische Führungselemente, wie Walzen, für das Trägermaterial bzw. das beschichtete Metallband gestört. Sehr gute Trocknungsergebnisse im Hinblick auf die Schichtkosmetik werden bei entsprechender Luftführung auf der zu trocknenden Schichtseite erhalten, wenn das Materialband in enger Nähe zum Trocknerboden geführt wird. Wird das Materialband beispielsweise über einen ebenen Trocknerboden geführt, der aus Aluminium besteht, so besteht die Gefahr, daß auf der Materialbandunterseite sogenannte Längskratzer entstehen, die das beschichtete Materialband beschädigen oder sogar auch unbrauchbar machen können.

Bei Auslegung des Trocknerbodens mit einem weichen Werkstoff, wie z.B. einem Textilgewebe, Filz oder Vlies, werden derartige Längskratzer zwar vermieden, jedoch werden diese Auslegwaren bei verschiedenen Breiten der Materialbänder eingeschnitten. Es bilden sich dann Partikel des Auslegematerials, die die zu trocknende Schicht belegen und somit verschmutzen, sowie Riefen in dem Auslegematerial, die den gleichmäßigen Kontakt zur Führungsfläche beeinträchtigen.

Wird der Trocknerboden mit einem Werkstoff ausgelegt, der einen wesentlich kleineren Reibungswert als das Materialband hat und der temperaturbeständig ist, wie z.B. Polytetrafluorethylen, so ist auf Dauer die mechanische Beständigkeit dieses Werkstoffes gegenüber den Kanten des Materialbandes nicht gegeben.

Aufgabe der Erfindung ist es, eine Vorrichtung so weiterzuentwickeln, daß die Zufuhr von Gas bzw. Luft zu einzelnen Führungslementen unter gleichen Druckund Temperaturbedingungen erfolgen und daß die Versorgung der Trocknungsvorrichtung mit Trocknungsluft bzw. -gas und der Führungselemente mit Tragluft bzw. -gas für das berührungsfreie Gleiten des Materialbandes voneinander unabhängig erfolgen.

Diese Aufgabe wird erfindungsgemäß in der Weise gelöst, daß jedes Führungselement einen Einlaufkanal bzw. ein Versorgungsrohr für die Gasversorgung enthält, daß die Führungselemente an der gemeinsamen Versorgungsleitung für die Gaszufuhr angeschlossen sind, daß jedes Führungselement einen gasdurchlässigen Körper aufweist, der seiner Länge nach quer zur Laufrichtung des Materialbandes angeordnet ist und daß Trocknungsgas über den zentralen Einlaufkanal bzw. das Versorgungsrohr in das Innere des Führungselements in Längsrichtung einströmt.

Für die Absaugung des abströmenden Trocknungsgases ist zweckmäßigerweise eine gemeinsame Absaugleitung für alle Führungselemente vorhanden.

In Ausgestaltung der Erfindung ist das Material des quaderförmigen Körpers des Führungselements Sintermetall oder poröses Glas, und sind die drei Außenseiten des quaderförmigen Körpers des Führungselements, die nicht dem Materialband zugewandt sind, außen mit einer Sperrschicht aus Lack oder Kunststoff gegen unerwünschten Gasaustritt abgedichtet.

In Weiterbildung der Erfindung ist die dem Materialband zugwandte Außenseite gegen Umrißkanten des Führungselements hin, in und gegen die Bandlaufrichtung, abgeschrägt und bilden nach außen abgesenkte, schräge Teilflächen der Außenseite mit der Unterseite des Materialbandes Abströmzonen für das abfließende Gas.

Die weitere Ausgestaltung der Erfindung ergibt sich aus den Merkmalen der Patentansprüche 5 bis 12.

Mit der Erfindung wird der Vorteil erzielt, daß die Gas- bzw. Luftzufuhr unter das Materialband nicht vollflächig erfolgt, und daß ein gleichmäßiger Gleiteffekt des Materialbandes über die gesamte Bahnbreite erhalten wird, ohne daß das Materialband an den Rändern hochgedrückt wird. Hierbei haben sich Unterbrechungen durch leichte Vertiefungen der Gleitflächen der Führungselemente, die quer zum Materialband liegen, als besonders vorteilhaft erwiesen.

Die Erfindung wird im folgenden anhand von zeichnerisch dargestellten Ausführungsbeispielen der Vorrichtung näher erläutert. Es zeigen:
- Figur 1: eine schematische Schnittansicht durch einen Trockner, mit einer erfindungsgemäßen Führungselementen für das Materialband, Anzahl von
- Figur 2: eine Schnittansicht einer ersten Ausführungsform eines Führungselements nach der Erfindung,
- Figur 3: eine Schnittansicht einer zweiten Ausführungsform eines Führungselements nach der Erfindung, und
- Figur 4: eine Schnittansicht einer dritten Ausführungsform eines Führungselements nach der Erfindung.

In Figur 1 ist ein Trockner 13 mit einer sogenannten luftgeschmierten Führung eines Materialbandes 1 dargestellt. Das Materialband 1 läuft aus einem Eintritt in den Trockner 13 um eine Umlenkwalze 11, der eine Antragwalze 19 für eine Flüssigkeitsschicht 2 gegenüberliegt. Nachdem die Flüssigkeitsschicht 2 durch die Antragwalze 19 auf das Materialband 1 aufgetragen ist, tritt dieses durch einen Spalt in den Trockner 13 ein und wird horizontal über Führungselemente 14 geführt. Auf der Rückseite des Trockners 13 tritt das beschichtete Materialband 1 aus einem Spalt aus und wird über eine Umlenkwalze 12 nach unten geführt. Der Trockner 13 hat ein Gehäuse 15, durch dessen Unterseite eine Versorgungsleitung 17 und eine Absaugleitung 18 hindurchgeführt sind. Jedes der Führungselemente 14 ist an die gemeinsame Versorgungsleitung 17 für die Gas- bzw. Luftzufuhr angeschlossen. Normalerweise wird Luft als das Führungsgas für das Materialband 1 verwendet, wobei die Luft gegenüber der Umgebung innerhalb des Trockners 13 eine höhere Temperatur besitzt. Jedes der Führungselemente 14 enthält einen Einlaufkanal 5 für die Gas- bzw. Luftversorgung. Die Versorgungsleitung 17 ist von der Leitung für die Versorgung mit Trocknungsluft getrennt und wird eigenständig betrieben. Ein nicht detailliert dargestelltes Aggregat 16 für die Luftversorgung besteht aus einem Luftverdichter mit davorgeschaltetem Feinstfilter und nachgeschaltetem Wärmeaustauscher sowie entsprechenden Rohrleitungen und Armaturen mit einem entsprechenden Regelungssystem. Die dem Materialband 1 zugewandten Führungsflächen 9 der Führungselemente 14 sind gas-bzw. luftdurchlässig, so daß Luft bzw. Gas senkrecht auf das Materialband 1 strömt. Es bildet sich ein Gas-bzw Luftfilm 7 aus, auf dem das beschichtete Materialband 1 mit der verblasungsempfindlichen Flüssigkeitsschicht 2 gleitet, ohne daß es zu einer mechanischen Berührung mit den Führungsflächen 9 der Führungselemente 14 kommt.

Der Luftdruck bzw. Gasdruck vor dem Austritt der Luft bzw. des Gases aus den Führungselementen kann bis auf 1 bar oder mehr ansteigen und hängt im wesentlichen von der Durchlässigkeit der Führungsflächen 9 ab. Je durchlässiger diese Führungsflächen 9 sind, desto geringer ist der Druckanstieg innerhalb der Führungselemente 14 vor dem Austritt der Luft bzw. des Gases. Der Abstand zwischen der Unterseite des Materialbandes 1 und den Führungsflächen 9 beträgt weniger als 1 mm, kann jedoch auch bis zu 1 mm groß sein. Der Gas-bzw Luftfilm 7 strömt sowohl in Laufrichtung als auch entgegengesetzt zur Laufrichtung des Materialbandes 1 ab, wobei die zwischen zwei Führungselementen bestehenden Räume als Abströmungsgebiete für den Film funktionieren. Da die abströmenden Mengen sehr klein sind, wird das Führungs- und Strömungsverhalten innerhalb des Trockners 13 insgesamt nicht beeinflußt, so daß auch keine Störungen der Schichtkosmetik beim Antrocknen der Flüssigkeitsschicht 2 auf dem Materialband 1 auftreten.

Durch die Einlaufkanäle 5 strömt Gas bzw. Luft in die durchlässigen Körper der Führungselemente 14 und nach ober durch die Führungsfläche 9 hindurch als Führungsluft bzw.-gas 10 gegen das Materialband 1. Damit Führungsluft bzw.-gas 10 nicht seitlich und nach unten durch die Außenwände der Führungselemente abströmt, sind diese Außenwände abgedichtet, wie nachstehend noch näher beschrieben werden wird.

In den Figuren 2 bis 4 sind unterschiedliche Ausführungsformen von Führungselementen 14, 32, 33 dargestellt, die jeweils in dem Trockner 13 nach Figur 1 eingesetzt werden können. Figur 2 zeigt ein einzelnes Führungselement 14 des Trockners 13 im Detail. Das Führungselement 14 besteht aus einem quaderförmigen durchlässigen Körper 3, der von innen mit Gas bzw feinstfiltrierter Luft über einen zentralen Einlaufkanal 5 versorgt wird. Der durchlässige Körper 3, der seiner Länge nach quer zur Laufrichtung des Materialbandes 1 angeordnet ist, besteht aus Sintermetall oder porösem Glas. Drei Außenseiten 24, 25, 26 des Körpers 3, die nicht dem Materialband 1 zugewandt sind, sind außen mit einer Sperrschicht 4 aus Lack oder Kunststoff gegen unerwünschten Luftaustritt aus dem Körper 3 abgedichtet. Die vierte Außenseite 27, die der Unterseite des Materialbandes 1 in einem Abstand kleiner/gleich 1 mm gegenüberliegt, insbesondere in einem Abstand, der erheblich geringer als 1 mm ist, weist nach außen abgesenkte, schräge Teilflächen 30, 31 auf, die mit der Unterseite des Materialbandes 1 Abströmzonen für Gas bzw. Luft bilden. Führungsluft bzw.-gas wird zentral durch den Einlaufkanal 5 längs zur Führungsfläche 9 erst gegen das Materialband 1 geführt, um dann in und gegen die Bandlaufrichtung unter Bildung eines Gas-bzw. Luftfilms 7 in die benachbarten Abströmzonen abzufließen. Die Oberfläche der Führungsfläche 9 ist relativ rauh.

Figur 3 zeigt eine weitere Ausführungsform eines Führungselements 32, das aus einem Verteilerrohr 6 mit Durchlaßöffnungen 8 im Bereich der Führungsfläche 9 und einem Mantel 20 besteht, der das Verteilerrohr 6 umschließt. Der Mantel 20 ist luft- bzw. gasdurchlässig und besteht aus einem mit Polytetrafluorethylen beschichteten Vlies oder Filz. Gas bzw Führungsluft 10, die durch das Verteilerrohr 6 einströmt, tritt durch die Durchlaßöffnungen 8 aus, durchströmt den Mantel 20 und bildet zwischen der Umfangsfläche des Mantels 20 und der Unterseite des Materialbandes 1 einen Gas-bzw. Luftfilm 7, der als Art Schmierfilm das Materialband transportiert und über die Führungselemente 32 gleiten läßt. Gas bzw. Führungsluft 10 tritt hauptsächlich unterhalb des Materialbandes 1 im Bereich der Führungsfläche 9 aus dem Mantel 20 aus. Weiteres Material für den Mantel 20 können mit Polytetrafluorethylen beschichtete Gewebe sein, Glas oder Kohlenstoffasern.

In Figur 4 ist eine weitere Ausführungsform des Führungselements 33 gezeigt, das aus einem Verteilerrohr 6 mit Durchlaßöffnungen 8 für die Luft, einem Mantel 34 aus Sintermetall oder porösem Glas, Gleitdichtungen 21 und einem Schutzmantel 22 besteht. Der luftdurchlässige Mantel 34 wird durch die auf das Verteilerrohr 6 aufgebrachten Gleitdichtungen 21 auf Abstand zu dem Verteilerrohr 6 gehalten. Der Schutzmantel 22 umschließt den Mantel 34, mit Ausnahme einer ebenen Polygonfläche 35, die der Unterseite des Materialbandes 1 zugewandt ist. Auf der Innenseite des Schutzmantels 22 befindet sich eine durchgehende Gleitdichtung 23, die ebenso wie die Gleitdichtungen 21 beispielsweise aus Polytetrafluorethylen besteht. Die Gleitdichtungen 21 und 23 können beispielsweise auf das Versorgungsrohr 6 bzw. auf die Innenseite des Schutzmantels 22 aufgeklebt sein. Der luftdurchlässige Mantel 34 ist gegenüber dem Versorgungsrohr 6 drehbar, so daß die gesamte Umfangsfläche des luftdurchlässigen Mantels 34 genutzt werden kann, indem der Mantel 34 weitergedreht wird, sobald seine ebene Polygonfläche 35, die dem Materialband 1 zugewandt ist, durch innere oder äußere Verschmutzung nicht mehr funktionsfähig ist.

Die Außenseite des Mantels 34 besteht aus ebenen Polygonflächen 35, die durch abgerundete Übergangsflächen 36 miteinander verbunden sind. Diese Übergangsflächen 36 erleichtern die Drehung des Mantels 34 gegenüber dem feststehenden Schutzmantel 22, da sie mit der Gleitdichtung 23 nur über kleine Teilflächen und nicht über die Gesamtfläche in Berührung stehen.

Die Durchlaßöffnungen 8 des feststehenden Verteilerrohres 6 sind dem Materialband 1 zugewandt, und zwei Gleitdichtungen 21 befinden sich in unmittelbarer Nähe der Durchlaßöffnungen 8, während zwei weitere Gleitdichtungen 21 an den dazu diametral entgegengesetzten Stellen auf dem Verteilerrohr 6 aufgebracht sind. Mit Hilfe der Führungselemente 14, 32 oder 33 wird das Materialband 1 im Trockner 13 ohne mechanisch bewegte Teile, wie Walzen, geführt und die verblasungsempfindliche Flüssigkeitsschicht 2 weitgehend störungsfrei getrocknet.

## Patentansprüche

1. Vorrichtung zum berührungsfreien Führen eines beschichteten Materialbandes (1) durch einen Trockner (13) mit Hilfe eines erwärmten Gases, bei der unterhalb des Materialbandes in gleichmäßigen Abständen voneinander Führungselemente (14; 32; 33) angeordnet sind, von denen jedes eine gasdurchlässige Führungsfläche (9) aufweist, die der Unterseite des Materialbandes (1) zugewandt ist, mit einer Versorgungsleitung für die Gaszufuhr zu den Führungselementen (17), die von der Leitung für die Versorgung des Trockners (13) mit Trocknungsgas bzw. Trocknungsluft getrennt ist und eigenständig betrieben wird, dadurch gekennzeichnet, daß jedes Führungselement (14; 32; 33) einen Einlaufkanal (5) bzw. ein Versorgungsrohr (6) für die Gasversorgung enthält, daß die Führungselemente (14; 32; 33) an der gemeinsamen Versorgungsleitung 17 für die Gaszufuhr angeschlossen sind, daß jedes Führungselement (14; 32; 33) einen gasdurchlässigen Körper (3; 20; 34) aufweist, der seiner Länge nach quer zur Laufrichtung des Materialbandes (1) angeordnet ist und daß Trocknungsgas über den zentralen Einlaufkanal bzw. das Versorgungsrohr (5; 6; 6) in das Innere des Führungselements (14; 32; 33) in Längsrichtung einströmt.

2. Vorrichtung nach Anspruch 1, dadurch gekennzeichnet, daß für die Absaugung des abströmenden Trocknungsgases eine gemeinsame Absaugleitung (18) für alle Führungselemente (14; 32; 33) vorhanden ist.

3. Vorrichtung nach Anspruch 1, dadurch gekennzeichnet, daß der Körper (3) quaderförmig ausgebildet ist und das Material des Körpers (3) des Führungselements (14) Sintermetall oder poröses Glas ist und daß die drei Außenseiten (24, 25, 26) des quaderförmigen Körpers (3) des Führungselements, die nicht dem Materialband (1) zugewandt sind, außen mit einer Sperrschicht (4) aus Lack oder Kunststoff gegen unerwünschten Gasaustritt abgedichtet sind.

4. Vorrichtung nach Anspruch 1, dadurch gekennzeichnet, daß die dem Materialband (1) zugewandte Außenseite (27) gegen Umrißkanten (28, 29) des Führungselements (14) hin, in und gegen die Bandlaüfrichtung abgeschrägt ist und daß nach außen abgesenkte, schräge Teilflächen (30, 31) der Außenseite (27) mit der Unterseite des Materialbandes (1) Abströmzonen für das abfließende Gas bilden.

5. Vorrichtung nach Anspruch 1, dadurch gekennzeichnet, daß das Führungselement (32) aus einem Verteilerrohr (6) mit Durchlaßöffnungen (8) für das Gas und einem das Verteilerrohr umschließenden, gasdurchlässigen Mantel (20) besteht.

6. Vorrichtung nach Anspruch 5, dadurch gekennzeichnet, daß der Mantel (20) aus jeweils einem mit Polytetrafluorethylen beschichteten Vlies, Filz, Gewebe, Glas oder Kohlenstoffasern besteht.

7. Vorrichtung nach Anspruch 5, dadurch gekennzeichnet, daß die Durchlaßöffnungen (8) dem Materialband (1) zugewandt sind.

8. Vorrichtung nach Anspruch 1, dadurch gekennzeichnet, daß das Führungselement (33) aus einem Verteilerrohr (6) mit Durchlaßöffnungen (8) für das Gas, einem Mantel (34) aus Sintermetall oder porösem Glas, der durch auf das Verteilerrohr (6) aufgebrachte Gleitdichtungen (21) auf Abstand zu dem Verteilerrohr (6) gehalten ist, und einem Schutzmantel (22) besteht, der den Mantel (34), mit Ausnahme einer ebenen Polygonfläche (35), umschließt, die der Unterseite des Materialbandes (1) zugewandt ist.

9. Vorrichtung nach Anspruch 8, dadurch gekennzeichnet, daß der Schutzmantel (22) auf seiner Innenseite mit einer Gleitdichtung (23) ausgerüstet ist und gegenüber dem drehbaren Mantel (34) feststehend ist.

10. Vorrichtung nach Anspruch 8 oder 9, dadurch gekennzeichnet, daß die Gleitdichtungen (21; 23) aus Polytetrafluorethylen sind.

11. Vorrichtung nach Anspruch 8, dadurch gekennzeichnet, daß die Außenseite des Mantels (34) aus ebenen Polygonflächen (35), verbunden durch abgerundete Übergangsflächen (36), besteht.

12. Vorrichtung nach Anspruch 8, dadurch gekennzeichnet, daß die Durchlaßöffnungen (8) des feststehenden Verteilerrohres (6) dem Materialband (1) zugewandt sind und daß zwei Gleitdichtungen (21) an den dazu diametral entgegengesetzten Stellen auf das Verteilerrohr (6) aufgebracht sind.

## Claims

1. An apparatus for the contactless guidance of a coated material strip (1) through a dryer (13), with the aid of a heated gas, where underneath the material strip guide elements (14, 32, 33) are arranged at equal distances from one another, each of said guide elements possessing a gas-permeable guide face (9) facing the underside of said material strip (1), said apparatus comprising a supply line for feeding gas to the guide elements (17), said supply line being separate from the line supplying the dryer (13) with drying gas or drying air and being operated independently, characterized in that each guide element (14, 32, 33) includes a run-in duct (5) or a supply tube (6) for the gas supply, that the guide elements (14, 32, 33) are connected to the common supply line (17) for the gas supply, that each guide element (14, 32, 33) has a gas-permeable body (3, 20, 34) which, seen in its longitudinal direction, is arranged transversely to the running direction of the material strip (1), and in that, via the central run-in duct or the supply tube (5, 6), respectively, drying gas flows into the interior of the guide element (14, 32, 33) in the longitudinal direction.

2. The apparatus as claimed in claim 1, wherein, for the extraction of the drying gas flowing off, a common extraction line (18) is provided for all guide elements (14, 32, 33).

3. The apparatus as claimed in claim 10, wherein the body (3) of the guide element (14) has a right-parallelepipedal shape and the material of said body (3) is sintered metal or porous glass and wherein the three outer sides (24, 25, 26) of the right-parallelepipedal body (3) of the guide element which are not facing the material strip (1) are sealed off on the outside against undesired escape of gas by a barrier layer (4) of lacquer or plastic.

4. The apparatus as claimed in claim 1, wherein the outer side (27) facing the material strip (1) is bevelled off toward outline edges (28, 29) of the guide element (14), in and against the strip-running direction, and wherein outwardly lowered, sloping subfaces (30, 31) of the outer side (22) along with the underside of the material strip form flowing-off zones for the gas flowing off.

5. The apparatus as claimed in claim 1, wherein the guide element (32) comprises a manifold (6) with passage openings (8) for the gas and a gas-permeable jacket (20) enclosing the manifold.

6. The apparatus as claimed in claim 5, wherein the jacket (20) is composed of in each case a polytetrafluoroethylene-coated nonwoven fabric, felt, woven fabric, glass or carbon fibers.

7. The apparatus as claimed in claim 5, wherein the passage openings (8) are facing the material strip (1).

8. The apparatus as claimed in claim 1, wherein the guide element (33) comprises a manifold (6) with passage openings (8) for the gas, a jacket (34) of sintered metal or porous glass, which is held at a distance from the manifold by sliding seals (21) attached to the manifold (6), and a protective jacket (22) which enlcoses the jacket (34), with the exception of a level polygonal face (35), which is facing the underside of the material strip (1).

9. The apparatus as claimed in claim 8, wherein the protective jacket (22) is equipped on its inner side with a sliding seal (23) and is fixed with respect to the rotatable jacket (34).

10. The apparatus as claimed in claim 8 or 9, wherein the sliding seals (21, 23) are of polytetrafluoroethylene.

11. The apparatus as claimed in claim 8, wherein the outer side of the jacket (34) comprises level polygonal faces (35), joined by rounded-off transitional faces (36).

12. The apparatus as claimed in claim 8, wherein the passage openings (8) of the fixed manifold (6) are facing the material strip (1) and wherein two sliding seals (21) are attached to the manifold (6) at the points diametrically opposite thereto.

## Revendications

1. Dispositif pour le guidage sans contact d'une bande continue revêtue (1) à travers un sécheur (13) à l'aide d'un gaz chauffé, selon lequel des éléments de guidage (14; 32; 33) sont disposés à égales distances les uns des autres en dessous de la bande continue, éléments qui présentent chacun une face de guidage (9) perméable au gaz qui est tournée vers le côté inférieur de la bande continue (1), avec une conduite d'alimentation (17) pour l'apport de gaz aux éléments de guidage, conduite qui est séparée et exploitée indépendamment de la conduite pour l'alimentation du sécheur (13) en gaz ou air de séchage, **caractérisé** en ce que chaque élément de guidage (14; 32; 33) contient un canal d'admission (5) ou un tuyau d'alimentation (6) pour l'alimentation en gaz, en ce que les éléments de guidage (14; 32; 33) sont raccordés à la conduite d'alimentation commune (17) pour l'apport de gaz, en ce que chaque élément de guidage (14; 32; 33) présente un corps (3; 20; 24) perméable au gaz, qui est disposé en longueur transversalement à la direction d'avancement de la bande continue (1), et en ce que du gaz de séchage afflue en direction longitudinale à l'intérieur de l'élément de guidage (14; 32; 33) par l'intermédiaire du canal d'admission central (5) ou du tuyau d'alimentation (6).

2. Dispositif selon la revendication 1, **caractérisé** en ce qu'une conduite d'aspiration commune (18) est présente pour tous les éléments de guidage (14 ; 32 ; 33) pour l'évacuation du gaz de séchage sortant.

3. Dispositif selon la revendication 1, **caractérisé** en ce que le corps (3) est parallélépipédique et le matériau du corps (3) de l'élément de guidage (14) est du métal fritté ou du verre poreux, et en ce que les trois côtés extérieurs (24, 25, 26) du corps parallélépipédique (3) de l'élément de guidage, qui ne sont pas tournés vers la bande continue (1), sont étanchés extérieurement contre un échappement indésirable de gaz par une couche isolante (4) de vernis ou de plastique.

4. Dispositif selon la revendication 1, **caractérisé** en ce que le côté extérieur (27), qui est tourné vers la bande continue (1), est chanfreiné en direction des bords de contour (28, 29) de l'élément de guidage (14) et à l'encontre de la direction d'avancement de la bande, et en ce que des faces partielles obliques (30, 31), abaissées vers l'extérieur, du côté extérieur (27) forment avec le côté inférieur de la bande continue (1) des zones d'évacuation pour le gaz sortant.

5. Dispositif selon la revendication 1, **caractérisé** en ce que l'élément de guidage (32) est constitué d'un tuyau distributeur (6) avec des ouvertures de passage (8) pour le gaz et d'une enveloppe (20) perméable au gaz, entourant le tuyau distributeur.

6. Dispositif selon la revendication 5, **caractérisé** en ce que l'enveloppe (20) est respectivement constituée d'un non-tissé, de feutre, de tissu, de fibres de carbone ou de verre, le matériau respectif étant revêtu de polytétrafl uoréthylène.

7. Dispositif selon la revendication 5, **caractérisé** en ce que les ouvertures de passage (8) sont tournées vers la bande continue (1).

8. Dispositif selon la revendication 1, **caractérisé** en ce que l'élément de guidage (33) est constitué d'un tuyau distributeur (6) avec des ouvertures de passage (8) pour le gaz, d'une enveloppe (34) en métal fritté ou en verre poreux, qui est maintenue à distance du tuyau distributeur (6) par des joints glissants (21) apposés sur le tuyau distributeur (6), et d'une enveloppe de protection (22), qui entoure l'enveloppe (34) à l'exception d'une face de polygone plane (35) qui est tournée vers le côté inférieur de la bande continue (1).

9. Dispositif selon la revendication 8, **caractérisé** en ce que l'enveloppe de protection (22) est équipée sur son côté intérieur d'un joint glissant (23) et est fixe par rapport à l'enveloppe rotative (34).

10. Dispositif selon la revendication 8 ou 9, **caractérisé** en ce que les joints glissants (21 ; 23) sont en polytétrafluoréthyléne.

11. Dispositif selon la revendication 8, **caractérisé** en ce que le côté extérieur de l'enveloppe (34) est constitué de faces de polygone planes (35) qui sont reliées par des faces de transition arrondies (36).

12. Dispositif selon la revendication 8, **caractérisé** en ce que les ouvertures de passage (8) du tuyau distributeur fixe (6) sont tournées vers la bande continue (1), et en ce que deux joints glissants (21) sont apposés sur le tuyau distributeur (6) aux points diamétralement opposés à ces ouvertures.
